# FASCICULE DE BREVET EUROPEEN

(11) **EP 0 044 792 B1**
(45) Date de publication et mention de la délivrance du brevet: **23.10.1985**
(21) Numéro de dépôt: 81401167.2
(22) Date de dépôt: 22.07.1981
(51) Int. Cl.: C21B 7/10

(54) **Installation de refroidissement pour haut-fourneau à l'aide de plaques de refroidissement**
Kühlvorrichtung für Hochofen und Kühlplatte dafür
Cooling plates for a blast-furnace cooling arrangement

(30) Priorité: 22.07.1980 FR 8016105
(43) Date de publication de la demande: 27.01.1982
(73) Titulaire: UNION SIDERURGIQUE DU NORD ET DE L'EST DE LA FRANCE par abréviation "USINOR", 92800 Puteaux (FR)
(72) Inventeur: Cordier, Jean, F-59240 Dunkerque (FR); Rollot, Pierre, F-59240 Malo les Bains (FR)
(74) Mandataire: Moncheny, Michel

## Description

La présente invention est relative à une installation de refroidissement d'unités métallurgiques dont les parois sont soumises à des flux de chaleur élevés et plut particulièrement au refroidissement de hauts-fourneaux à l'aide de plaques de refroidissement.

Les hauts-fourneaux modernes sont de plus en plus expoités à des allures et niveaux de pression tels qu'il est important de maitriser les flux de chaleur et leur transfert, notamment dans les zones d'étalages, ventre, bas de cuve et mi-cuve. En particulier, dans le cas d'unités autoportantes, il est indispensable que le blindage n'atteigne par les niveaux de température ou ne subisse pas des variations de température pouvant mettre en péril sa résistance aux efforts auxquels il est soumis.

Le flux thermique émis dans les différentes zones du haut-fourneau doit être capté par un système hétérogène formé du revêtement réfractaire, de l'élément refroidisseur, c'est-à-dire la plaque de refroidissement, du blindage, tel que l'élément refroidisseur remplisse une double fonction de refroidissement énergique du réfractaire et d'écran au passage du flux vers le blindage.

Les plaques de refroidissement disposées contre la face interne du blindage entre ce dernier et le revêtement réfractaire, répondent à cette double fonction. Ces plaques sont constituées d'éléments en fonte parcourus dans leur masse par un réseau de tubes dans lesquels circule un fluide de refroidissement qui, dans les techniques connues jusqu'à présent, est constitué d'eau soumise à une vaporisation au contact du flux de chaleur que la plaque de refroidissement est destinée à absorber.

Cependant, ce type de refroidissement comporte tous les inconvénients inhérents à an système de refroidissement dans lequel un fluide est vaporisé, qui ont trait à la pression élevée, la formation incontrôlée de poches gazeuses de vaporisation aux points chauds, la difficulté de contrôle des débits de circulation et le risque plus important de fuites ainsi que le caractère corrosif de la vapeur.

On connaît notamment d'après le brevet US-A-2 275 515 une installation de refroidissement de haut-fourneau dans laquelle on utilise un fluide de refroidissement recyclé en circuit fermé, ce fluide étant constitué de sels fondus dont le point d'ébullition est très élevé et ne rencontrant donc pas de problèmes de vaporisation. Cependant, cette technique vise une installation de refroidissement du type à boîtes de refroidissement, différente de la technique par plaques de refroidissement et par conséquent n'utilisant pas pour le refroidissement du blindage un ensemble de tubes noyés dans des plaques de fonte constituant un réseau de lignes de circulation verticales du fluide de refroidissement.

La demande DE-A-2 017 569 décrit une installation de refroidissement visant essentiellement le refroidissement des tuyères de haut-fourneau, comportant un circuit extérieur de circulation du fluide de refroidissement qui selon un des modes de réalisation, permet un maintien en phase liquide du fluide de refroidissement.

Ce document ne comporte cependant aucune référence au refroidissement du blindage d'un haut-fourneau par la technique des plaques de refroidissement qui forment un réseau de lignes de circulation verticales du fluide de refroidissement, noyées dans les plaques.

Le brevet FR-A-2 054 737 décrit une installation de refroidissement du blindage d'un haut-fourneau à l'aide d'une technique mettant en oeuvre des plaques de refroidissement, mais selon le principe du refroidissement par vaporisation.

La présente invention vise à remédier à ces inconvénients en se proposant de fournir une installation de refroidissement présentant un fiabilité plus grande, un coût plus faible ainsi qu'un fonctionnement permettant de connaître et de contrôler la marche du haut-fourneau par la détection desflux thermiques émis par les différentes zones de ce dernier.

La présente invention a ainsi pour objet une installation de refroidissement d'un haut-fourneau à l'aide de plaques de refroidissement dans lesquelles circule un fluide de refroidissement, ces plaques étant disposées en couronnes successives superposées le long de la paroi interne du blindage du haut-fourneau et étant traversées par des tubes internes de circulation du fluide de refroidissement, les tubes internes de deux plaques adjacentes dans un plan vertical étant reliés entre eux de façon à définir un réseau de lignes de circulation verticales de fluide, ledit réseau étant relié à chacune de ses extrémités à un circuit extérieur de circulation et de refroidissement du fluide définissant un circuit fermé, forcé et pressurisé comportant une circulaire d'alimentation, une circulaire de retour, une batterie d'échangeurs thermiques reliés à la circulaire de retour par une conduite de retour et à la circulaire d'alimentation par une conduite d'alimentation, une batterie de pompes de recyclage du fluide de refroidissement disposée sur la conduite d'alimentation, et au moins un ballon d'expansion placé sur la conduite de retour au niveau de pressurisation choisi, caractérisé en ce que le circuit extérieur comporte au moins une circulaire d'alimentation, ladite (lesdites) circulaire (s) d'alimentation étant reliée (s) aux diverses entrées des lignes de circulation situées à des niveaux différents de couronnes de plaques de refroidissement correspondant aux diverses entrées, et au moins une circulaire de retour, ladite (lesdites) circulaire (s) de retour étant reliée (s) aux diverses sorties des lignes de circulation situées à des niveaux différents de couronnes de plaques de refroidissement correspondant aux diverses sorties en créant ainsi une densité variable des lignes de circulation verticales du fluide de refroidissement sur la circonférence du haut-fourneau, ledit circuit extérieur maintenant le fluide de refroidissement en phase liquide.

Le fluide de refroidissement est en particulier de l'eau qui est normalement maintenue à l'état liquide dans la totalité du circuit. On peut également utiliser comme fluide de refroidissement une huile spéciale résistant à 300°C.

Cette caractéristique permet un contrôle global du débit d'eau et donc une détection des fuites par mesure différentielle. De plus, on peut maintenir des pressions et températures de l'eau plus faibles, ce qui permet d'utiliser un appareillage dont les caractéristiques techniques sont moindres et donc le coût de l'installation est plus faible. La connaissance des débits exacts des liquides ainsi que la mesure des températures en différents points permet également de connaître les quantités de chaleur évacuées en des zones déterminées du haut-fourneau, par conséquent la mesure des flux émis dans ces différentes zones. Etant donné que l'eau est maintenue à l'état liquide, la formation de poches gazeuses locales empêchant l'évacuation correcte des calories est totalement évitée et les risques de détérioration par surchauffe sont limités. Enfin, il est possible de traiter l'eau afin de lui donner la qualité eau de chaudière avec des inhibiteurs de corrosion et donc d'éviter à la fois les problèmes d'entratrage et de corrosion.

Par ailleurs, il convient de noter que dans les systèmes à vaporisation, il est pratiquement impossible de détecter les endroits où s'effectue cette vaporisation et donc de régler convenablement les débits liquides et gazeux dans les différentes zones de l'installation.

D'autres caractéristiques et avantages de la présente invention apparaîtront au cours de la description qui va suivre, faite en référence aux dessins annexés sur lesquels:
- la Fig. 1 est une vue schématique générale de l'installation de refroidissement adaptée à. un haut-fourneau;
- la Fig. 2 est également une vue schématique de cette même installation mettant en évidence les différents niveaux d'alimentation et de prélèvement du fluide de refroidissement;
- la Fig. 3 est une vue dévéloppée partielle du réseau de lignes de circulation du fluide de refroidissement sur un partie de la circonférence totale du haut-fourneau.

L'installation représenté à la Fig. 1 comporte un haut-fourneau 1 contre la paroi intérieure duquel sont placées des plaques de refroidissement dont seules les conduites internes ont été représentées reliées les unes aux autres par la référence générales 2. Les plaques de refroidissement comportent en effet des tubes internes qui débouchent aux parties hautes et basses de ces dernières et sont reliées à la plaque adjacente immédiatement supérieure et à la plaque adjacente immédiatement inférieure dans un plan vertical, pour définir une ligne de circulation constituée de l'ensemble des tubes internes reliés entre eux définis par la référence générale 2.

Une conduite circulaire d'alimentation 3 entourant le haut-forneau à sa partie inférieure comporte un ensemble de conduites individuelles d'alimentation 4 qui sont respectivement branchées aux entrées 5 des lignes de circulation 2. Une conduite circulaire de retour 6 entourant le haut-fourneau à un niveau supérieur comporte également un ensemble de conduites individuelles de retour 7 branchées aux sorties 8 des lignes de circulation. Cet ensemble de lignes de circulation verticales constitue un réseau placé le long du blindage du haut-fourneau qui est relié respectivement à sa partie basse à la circulaire d'alimentation 3 et à la partie haute à la circulaire de retour 6.

Ce réseau de lignes de circulation est relié à chacune de ses extrémités par l'intermédiaire des circulaires d'alimentation 3 et de retour 6 à un circuit extérieur sur lequel il est fermé.

Ce circuit comporte au moins un échangeur thermique 9 qui est relié à la circulaire de retour 6 par une conduite de retour 10. Un (ou plusieurs) ballon d'expansion 11 connecté par la conduite de retour 10, en aval à l'échangeur 9 et en amont à la circulaire de retour 6, est placé à un niveau tel que la pressurisation recherchée est effectivement réalisée dans les zones de flux thermique intense.

Un batterie de pompes de recyclage 12a, 12b, et 12c renvoie le fluide de refroidissement de l'échangeur 9 à la circulaire d'alimentation 3 par une conduite d'alimentation 13. Cette batterie de pompes comporte deux pompes électriques 12a et 12b et une pompe diesel 12c de secours. Une conduite 14 permet de bipasser l'échangeur 9. Une conduite 15 d'alimentation de fluide de refroidissement d'appoint débouche dans la conduite d'alimentation 13 en un point situé entre la batterie des pompes de recyclage 12a, 12b et 12c et la circulaire d'alimentation 3.

Le ballon d'expansion comporte un régulateur de niveau 32 qui commande une vanne 33 d'admission du fluide de refroidissement d'appoint, placée à l'entrée de la conduite 15. Le ballon 11 comporte également un cyclone 34 de dégazage (désaération) éventuel.

Un compteur 35 est placé sur la conduite 15 en aval de la vanne 33 pour détecter une fuite éventuelle sur le circuit et fonctionne comme alerte primaire.

Dans cette installation le fluide de refroidissement est maintenu à l'état liquide, bien qu'il soit prévu grâce au ballon 11 la possibilité d'une ébullition accidentelle. Les débits dans les différentes lignes de circulation 2 sont réglés par l'intermédiaire de vannes non représentées, positionnées pour obtenir des débits identiques dans chacune des lignes. Le débit suffisant est fourni par la batterie de pompes de recyclage.

Comme représenté sur la Fig. 2, une conduite 36 permet de bipasser la batterie de pompes de recyclage 12a, 12b et 12c et autorise donc une marche en autosiphon à titre de secours. La conduite 36 comporte également un clapet 37.

L'échangeur thermique peut être un aéro- réfrigérant comme représenté ou un échangeur thermique liquide/liquide et on peut en disposer plusieurs branches en parallèle pour former une batterie.

Sur la vue schématique de la Fig. 1, on n'a représenté, dans un but de simplification, qu'une circulaire d'alimentation et une circulaire de retour pour une ligne de circulation du fluide réfrigérant. De même on a supprimé toute référence à la majorité des vannes d'arrêt et de réglage ainsi que leurs mécanismes de commande qui sont bien connus.

En fait, comme indiqué sur la Fig. 2, le fluide de refroidissement qui, dans la suite de la description sera considéré à titre non limitatif comme étant de l'eau, est introduit à différentes niveaux dans un même plan vertical suivant des rangs différents des plaques de refroidissement qui sont schématiquement illustrés par des rectangles numérotés de 0 à 11. L'installation d'une façon pratique comporte en fait deux circulaires d'alimentation 3a et 3b à partir desquelles sont alimentées différentes entrées 5a, 5b, 5c, 5d... des tubes internes des plaques de refroidissement définissant des lignes de circulation parallèles distinctes. L'installation comporte de même deux circulaires de retour 6a et 6b qui prélèvent le fluide de refroidissement à des niveaux différents de plaques de refroidissement. Ces circulaires d'alimentation 3a, 3b et de retour 6a, 6b sont reliées au circuit extérieur de refroidissement, respectivement en ce qui concerne les circulaires d'alimentation par des conduites 13a et 13b débouchant dans la conduite d'alimentation 13 et en ce qui concerne les circulaires de retour, par des conduites 10a et 10b débouchant dans la conduite de retour 10.

Les conduites individuelles d'alimentation 4a, 4b, 4c, 4d etc. des plaques de refroidissement débouchant aux entrées 5a, 5b, 5c et 5d des tubes internes de ces dernières, sont reliées à des plaques de niveaux différents, rangs 0, 1, 2 et 3, étant donné que le nombre de tubes internes varie sur la circonférence du haut-fourneau en fonction des différentes zones de ce dernier. Il a été indiqué précédemment que les flux thermiques émis dans un haut-fourneau varient en fonction des zones du haut-fourneau et il est bien évident que plus le flux thermique est important, plus il est nécessaire que la densité de tubes internes de refroidissement sur une circonférence donnée soit importante. Ainsi, on fait donc varier suivant le niveau du haut-fourneau, le nombre de lignes de circulation que l'on dispose. Il est alors nécessaire d'introduire aux entrées 4a, 4b, etc. et de prélever aux sorties 8a, 8b, 8c, 8d le fluide de refroidissement suivant des niveaux différents pour respecter la densité de lignes de circulation que l'on souhaite attribuer.

Ainsi, plus le flux thermique émis dans un haut-fourneau est important, plus les plaques de refroidissement comportent un réseau dense de tubes internes, et plus on dispose de plaques comportant le même nombre de tubes internes, mais plus étroites, car l'entraxe de ces tubes est plus faible.

Ces caractéristiques précédemment énoncées sont illustrées à la Fig. 3 sur laquelle on a représenté une vue développée de plaques de refroidissement placées sur la surface interne du haut-fourneau sur quatre tuyères. Sur cette vue, les entrées 5 et sorties 8 respectives des tubes de refroidissement ont été représentées par des ronds noirs, blancs, hachurés ou barrés d'un trait horizontal, pour matérialiser les points correspondant à une même ligne de circulation. Cette vue développée correspond exactement au nombre de rangs de couronnes de plaques de refroidissement illustré à la Fig. 2 avec des coupes partielles entre les rangs 3 et 5, étant donné que les rangs 3 à 5 compris présentent des plaques identiques et de même, entre les rangs 7 et 8, et 9 et 11 respectivement.

Un premier rang 0 de plaques de refroidissement est disposé entourant les tuyères 16. De la circulaire d'alimentation 3a, partent seize tubes individuels d'alimentation qui sont reliés aux entrées respectives des seize lignes de circulation pour les quatre plaques de refroidissement inférieures. Ces seize lignes de circulation cheminent dans un plan à peu près vertical vers la partie supérieure du haut-fourneau.

Sur la vue schématique de la Fig. 3 on n'a représenté à des fins de clarté de la figure, pour le rang 0, que cinq lignes de circulation 17,18,19,20 - et 21 qui sont alimentées par des conduites d'alimentation individuelles (non représentées) venant de la circulaire 3a, respectivement aux entrées 17a, 18a, 19a, 20a et 21 a.

Les lignes de circulation 17, 18, 19 et 20 débouchent respectivement aux sorties 17b, 18b, 19b et 20b, au niveau des plaques de rang 5 et le fluide de refroidissement est évacué par l'intermédiaire des conduites individuelles de retour 17c, 18c, 19c et 20c ver la circulaire de retour 6b. Ces conduites 17c, 18c, 19c et 20c de la Fig. 3 correspondent à la référence 7d schématisée par une seule conduite individuelle à la Fig. 2. On constate donc qu'au rang 5 sont extraites quatre lignes ainsi que cela est représenté par la valeur -4 correspondante sur la ligne extraite du rang 5 et aboutissant à la circulaire de retour 6b.

On notera que la ligne de circulation 21 reliant l'entrée 21 a la sortie 21 traverse la totalité des rangs des plaques sur une même verticale pour sortir au rang 11.

Au niveau des entrées des tubes internes des plaques de refroidissement respectivement des rangs 1, 2 et 3, on introduit en outre, à partir de la circulaire 3b, huit lignes supplémentaires pour le rang 1, quatre autres lignes supplémentaires pour le rang 2 et, enfin, quatre lignes supplémentaires pour le rang 3 comme indiqué par les chiffres +8, +4 et +4.

On a indiqué à titre d'illustration sur la Fig. 3 une ligne de circulation 22 qui est alimentée au niveau du rang 3 de plaques de refroidissement par une entrée 22a à partir de la circulaire 3b par une conduite individuelle d'alimentation (non représentée) et dont le fluide de refroidissement est prélève à la sortie 22b au niveau du rang 11 pour être évacué par la circulaire 6a.

Au niveau des plaques des rangs 3, 4 et 5, on a alors 16 + 8 + 4 + 4 = 32 lignes de circulation pour quatre tuyères, ces niveaux correspondant à la densité maximale des lignes de circulation où l'entraxe des tubes internes de circulation d'eau est le plus faible. On notera d'ailleurs qu'à ce niveau correspondant les plus faibles dimensions des plaques de refroidissement qui comportent quatre tubes internes par plaque.

Au niveau des sorties des tubes internes de refroidissement des plaques de rang 5, on prélève par des conduites individuelles de retour quatre lignes de circulation qui sont reliées à la circulaire de retour 6b. De même, au niveau de sortie des tubes internes de refroidissement des plaques de rang 6, on prélève quatre lignes de circulation qui sont reliées à la circulaire de retour 6b. Enfin, au niveau de sortie des tubes internes des plaques de refroidissement des rangs 8 et 11, on prélève respectivement quatre et vingt lignes de circulation qui sont reliées à la circulaire de retour 6a. Si l'on se reporte à la Fig. 2, on constate que l'installation de refroidissement illustrée comporte outre un réseau principal de lignes de circulation du fluide sensiblement verticales, un réseau annexe de lignes de circulation destiné à refroidir des parties localiées 23 de ces plaques appelées "margelles". Dans ces margelles 23, sont placés d'autres tubes internes de circulation qui sont disposés dans un plan horizontal. Ces tubes s'ajoutent à ceux du réseau principal et sont également reliés comme dans le cas du réseau principal à leurs homologues situés au-dessus dans un plan vertical.

Ainsi, une circulaire d'alimentation 3c est reliée à la conduite d'alimentation 13 par une conduite 13c. La circulaire d'alimentation annexe 3c alimente les entrées 24 des tubes internes de refroidissement horizontaux au niveau de la plaque 5. Ces tubes internes horizontaux de la plaque de refroidissement 5 sont reliés à ceux de la plaque de refroidissement du rang 6 par un conduite 25 et les sorties 26 des tubes internes de refroidissement horizontaux de la plaque de rang 6 sont reliées à une circulaire intermédiaire 27 du réseau annexe qui effectue une équirépartition du fluide de refroidissement. Ce fluide de refroidissement est envoyé dans les tubes internes horizontaux des plaques de refroidissement de rang 7, puis les sorties 28 de ces tubes horizontaux des plaques de rang 7 sont reliées aux entrées 29 des tubes horizontaux des plaques de rang 8 dont les sorties 30 sont reliées à une circulaire annexe de retour 6c. Cette circulaire de retour 6c est reliée à la conduite de retour 10 au moyen d'une conduite 10c.

Chaque ligne de circulation individuelle du réseau tant principal qu'annexe peut être isolée en cas de défaillance de l'une de ces lignes, par exemple pour des fuites. On peut mesurer individuellement le débit dans chacune de ces lignes ainsi que les élévations de température des fluides tout au long des différents niveaux dans un plan vertical.

La batterie d'échangeurs peut comporter, ainsi que cela est représenté à la Fig. 2, deux échangeurs 9a et 9b, et une pompe supplémentaire 31 branchée sur le circuit de retour de la batterie des échangeurs 9a et 9b.

Tous les tubes internes des plaques de refroidissement ont le même diamètre et la vitesse du liquide de refroidissement est maintenue à une valeur comprise entre 1,2 et 2,0 m/s, afin d'obtenir un refroidissement approprié en éliminant tout risque de caléfaction.

## Revendications

1. Installation de refroidissement d'un haut-fourneau à l'aide de plaques de refroidissement dans lesquelles circule un fluide de refroidissement, ces plaques étant disposées en couronnes successives superposées le long de la paroi interne du blindage du haut-fourneau et étant traversées par des tubes internes de circulation du fluide de refroidissement, les tubes internes de deux plaques adjacentes dans un plan vertical étant reliés entre eux de façon à définir un réseau de lignes de circulation (2) verticales de fluide, ledit réseau étant relié à chacune de ses extrémités à un circuit extérieur de circulation et de refroidissement du fluide définissant un circuit fermé, forcé et pressurisé comportant une circulaire d'alimentation (3), une circulaire de retour (6), une batterie d'échangeurs thermiques (9) reliée à la circulaire de retour (6) par une conduite de retour (10) et à la circulaire d'alimentation (3) par une conduite d'alimentation (13), une batterie de pompes de recyclage (12a, 12b, 12c) du fluide de refroidissement disposée sur la conduite d'alimentation (13), et au moins un ballon d'expansion (11) placé sur la conduite de retour (10) au niveau de pressurisation choisi, caractérisée en ce que le circuit extérieur comporte au moins une circulaire d'alimentation (3), ladite (lesdites) circulaire (s) d'alimentation étant reliée(s) aux diverses entrées (5) des lignes de circulation situées à des niveaux différents de couronnes de plaques de refroidissement correspondant aux diverses entrées (5), et au moins une circulaire de retour (6), ladite (lesdites) circulaires (s) de retour étant reliée(s) aux diverses sorties (8) des lignes de circulation situées à des niveaux différents de couronnes de plaques de refroidissement correspondant aux diverses sorties (8) en créant ainsi une densité variable des lignes de circulation verticales de fluide de refroidissement sur la circonférence du haut-fourneau, ledit circuit extérieur maintenant le fluide de refroidissement en phase liquide.

2. Installation selon la revendication 1, caractérisée en ce qu'elle comporte en outre un réseau annexe de lignes de circulation du fluide de refroidissement constitué d'une série de tubes internes de refroidissement disposés à l'intérieur des plaques de refroidissement, dans un plan horizontal, afin de refroidir des parties localisées (23) des plaques, les tubes horizontaux de deux plaques adjacentes dans un plan vertical étant reliés entre eux et pour une partie d'entre eux à une circulaire intermédiaire (27) d'équirépartition, les entrées (24) et sorties (30) des lignes de circulation annexes étant reliées à une circulaire annexe d'alimentation (3c) et à une circulaire annexe de retour (6c) montées respectivement en dérivation sur la conduite d'alimentation (13) et la conduite de retour (10).

3. Installation selon la revendication 1, caractérisée en ce qu'elle comporte deux circulaires d'alimentation (3a et 3b) et deux circulaires de retour (6a et 6b) reliées aux plaques de refroidissement à des rangs différents.

4. Installation selon l'une quelconque des revendications précédentes, caractérisée en ce que les tubes internes de refroidissement ont un diamètre constant.

5. Installation selon l'une quelconque des revendications précédentes, caractérisée en ce que le fluide de refroidissement est de l'eau ou une huile spéciale résistant à 300°C.

## Patentansprüche

1. Vorrichtung zur Kühlung eines Hochofens mit Hilfe von Kühlplatten, wobei die Platten ringartig aufeinanderfolgend und übereinander an der Innenwandung der Auskleidung des Hochofens angeordnet und von Kanälen durchzogen sind, in welchen eine Kühlflüssigkeit zirkuliert, und wobei die Kanäle zweier in vertikaler Richtung nebeneinander angeordneter Platten so miteinander verbunden sind, daß sie ein Netz vertikal geführter Flüssigkeitskanäle (2) bilden, wobei dieses Netz an seinen jeweiligen Enden mit einem äußeren System für die Kreislaufführung und Abkühlung der Flüssigkeit verbunden ist, das einen geschlossenen, steuerbaren und mit Druck beaufschlagbaren Kreislauf aufweist mit einer Speiseringleitung (3), einer Rückführringleitung (6), einer Anzahl von Wärmetauschern (9), welche mit der Rückführringleitung (6) über eine Rückführleitung (10) und mit der Speiseringleitung (3) über eine Zuleitung (13) verbunden sind, mit einer Anzahl von Kühlflüssigkeits-Rückführpumpen (12a, 12b, 12c) an der Zuleitung (13) und mit mindestens einem Druckbehälter (11) an der Rückführleitung (10) zur Einstellung des gewünschten Drucks, dadurch gekennzeichnet, daß der äußere Kreislauf mindestens eine Speiseringleitung (3) aufweist, welche an die verschiedenen Anschlußstellen (5) der Zirkulationskanäle in den unterschiedlichen Höhen der ringartig angeordneten Kühlplatten angeschlossen ist, sowie mindestens eine Rückführringleitung (6), wobei die Rückführringleitung mit den verschiedenen Auslässen (8) der Zirkulationskanäle auf den unterschiedlichen Höhen der ringartigen Kühlplatten verbunden ist und somit eine variable Dichte der vertikal verlaufenden Kühlflüssigkeits-Zirkulationskanäle am Umfang des Hochofens ergibt, wobei der äußere Kreislauf das Kühlmedium in flüssigem Zustand hält.

2. Vorrichtung nach Anspruch 1, dadurch gekennzeichnet, daß diese ein zusätzliches Netz von Kühlflüssigkeits-Zirkulationskanälen umfaßt, welches aus einer Anzahl innerer Kühlkanäle besteht, die sich horizontal im Innern der Kühlplatten erstrecken, um bestimmte Partien (23) der Platten zu kühlen, wobei die horizontal in zwei in vertikaler Richtung nebeneinander angeordneten Platten verlaufenden Kanäle sowohl untereinander als auch mit einem Teil mit einer Zwischenringleitung (27) zur gleichmäßigen Verteilung verbunden sind und wobei die Einlässe (24) und die Auslässe (30) der zusätzlichen Zirkulationskanäle an eine zusätzliche Speiseringleitung (3c) sowie an eine zusätzliche Rückführringleitung (6c) angeschlossen sind, welche jeweils eine Verzweigung zu der Speiseleitung (13) und der Rückführleitung (10) bilden.

3. Vorrichtung nach Anspruch 1, dadurch gekennzeichnet, daß diese zwei Speiseringleitungen (3a und 3b) sowie zwei Rückführringleitungen (6a und 6b) umfaßt, die mit den Kühlplatten auf unterschiedlichen Höhen verbunden sind.

4. Vorrichtung nach irgendeinem der vorangehenden Ansprüche, dadurch gekennzeichnet, daß die innen verlaufenden Kühlkanäle einen konstanten Durchmesser aufweisen.

5. Vorrichtung nach einem der vorangehenden Ansprüche, dadurch gekennzeichnet, daß die Kühlflüssigkeit entweder Wasser oder ein spezielles, bei 300°C resistentes Öl ist.

## Claims

1. An installation for cooling a blast-furnace by means of cooling plates in which circulates a cooling fluid, these plates being disposed in superimposed successive ring arrangements along the inner wall of the shell of the blast-furnace and being traversed by internal cooling fluid circulating tubes, the internal tubes of two adjacent plates in a vertical plane being interconnected in such a manner as to define a system (2) of vertical fluid circulation lines, said system being connected at each of its ends to an external circulating and cooling circuit for the fluid defining a closed, forced and pressurized circuit including a circular supply conduit (3), a circular return conduit (6), a battery of thermal exchangers (9) connected to the return conduit (6) through a return conduit (10) and to the circular supply conduit (3) through a supply conduit (13), a battery of pumps (12,12b, 12c) for recycling the cooling fluid disposed in the supply conduit (13), and at least an expansion vessel (11) placed in the return conduit (10) at the chosen pressurization level, characterised in that the external circuit comprises at least one circular supply conduit (3), said circular supply conduit(s) being connected to the various inlets (5) of the circulation lines located at different levels of cooling plate ring arrangements corresponding to the various inlets (5), and at least one circular return conduit (6), said circular return conduit(s) being connected to the various outlets (8) of the circulation lines located at different levels of cooling plate ring arrangements corresponding to the various outlets (8) thereby creating a variable density of the vertical cooling fluid circulation lines on the circumference of the blast-furnace, said external circuit maintaining the cooling fluid in a liquid phase.

. 2. An installation according to claim 1, characterised in that it further comprises an accessory system of cooling fluid circulation lines constituted by a series of internal cooling tubes disposed inside the cooling plates in a horizontal plane for the purpose of cooling localized parts (23) of the plates, the horizontal tubes of two adjacent plates in a vertical plane being interconnected and, in respect of a part thereof, connected to an equal distribution intermediate circular conduit (27), the inlets (24) and outlets (30) of the accessory circulation lines being connected to an accessory circular supply conduit (3c) and to an accessory circular return conduit (6c) which are respectively branch-connected to the supply conduit (30) and the return conduit (10).

3. An installation according to claim 1, characterised in that it comprises two circular supply conduits (3a) and (3b) and two circular return conduits (6a) and (6b) connected to the cooling plates in different rows.

4. An installation according to any one of the preceding claims, characterised in that the internal cooling tubes have a constant diameter.

5. An installation according to any one of the preceding claims, characterised in that the cooling fluid is water or a special oil resisting 300°C.
